# EUROPÄISCHE PATENTSCHRIFT

(11) **EP 0 156 019 B1**
(45) Veröffentlichungstag und Bekanntmachung des Hinweises auf die Patenterteilung: **30.08.1989**
(21) Anmeldenummer: 84115419.8
(22) Anmeldetag: 14.12.1984
(51) Int. Cl.: B41J 29/02, G01D 11/24, F16B 5/06, F16M 7/00

(54) **Vorrichtung zum Verbinden von Wandelementen, für Druckerblöcke in Druckeinrichtungen**
Device for the assembly of wall elements for carriage pedestals in printing arrangements
Dispositif pour l'assemblage d'éléments de cloisons pour socles de chariots dans des installations d'impression

(30) Priorität: 30.03.1984 DE 3411914
(43) Veröffentlichungstag der Anmeldung: 02.10.1985
(73) Patentinhaber: SIEMENS AKTIENGESELLSCHAFT, 80333 München (DE)
(72) Erfinder: Humbs, Rolf, Dipl.-Ing., D-8000 München 71 (DE); Stempfl, G., Dipl.-Ing. (FH), D-8000 München 83 (DE)

(56) Entgegenhaltungen:
- DE-A- 2 945 642
- FR-A- 2 363 721

## Beschreibung

Die Erfindung betrifft eine Vorrichtung gemäß dem Oberbegriff des Patentanspruches 1.

Bei Druckeinrichtungen wie sie z. B. Schreibmaschinen oder Fernschreibmaschinen darstellen, wird im allgemeinen ein Schreibwagen durch eine elektrische Antriebseinrichtung an einem Aufzeichnungsträger entlang bewegt. Der Schreibwagen ist dabei auf zwei Führungsstangen gelagert, die wiederum verwindungsfrei und formstabil .in einem Druckerbock angeordnet sind.

Der Druckerbock hat dabei einen kastenförmigen Aufbau und setzt sich aus einzelnen im Stanzverfahren hergestellten Blechelementen zusammen.

Zum Verbinden der Blechelemente untereinander ist es bei Druckeinrichtungen und bei anderen Geräten der Feinwerktechnik die starken Belastungen durch Erschütterungen ausgesetzt sind bekannt, die Blechelemente untereinander zu verschweißen und zu verschrauben.

Die Verbindungsverfahren sind jedoch teuer und werden daher nur bei extremen Beanspruchungen eingesetzt.

Die ebenfalls möglichen kostengünstigeren Verfahren, nämlich die Blechelemente untereinander zu verstemmen und zu verschränken, haben aber den Nachteil, daß der Formschluß an den Verbindungsstellen nicht definiert ist und dadurch eine lockere Verbindung auftreten kann.

Die vorher beschriebenen Verbindungsverfahren haben weiterhin den Nachteil, daß nach erfolgtem Zusammenbau bzw. Verbinden der Blechelemente untereinander, ein z. B. für den Servicefall erforderliches Zerlegen nur schwer bzw. gar nicht möglich ist.

Ein weiteres Problem bei der Verbindung von Blechelementen die als Gehäuseteil für Druckeinrichtungen oder andere elektrische Geräte dienen, bildet die sogenannte elektromagnetische Verträglichkeit. Da aus Sicherheitsgründen bei derartigen Geräten die Gehäuseelemente im allgemeinen an Erdpotential liegen, muß für eine gute elektrische Verbindung der Blechelemente untereinander gesorgt sein.

Aufgabe der Erfindung ist es, eine Vorrichtung zum Verbinden von Blechelementen der genannten Art bereitzustellen, die es ermöglicht die Blechteile stabil und spielfrei zusammenzusetzen, ohne daß es bei auftretenden Erschütterungen zu einem Lösen der Verbindung kommt.

Diese Aufgabe wird bei einer Vorrichtung der eingangs genannten Art gemäß dem kennzeichnenden Teil des Patentanspruches 1 gelöst.

Vorteilhafte Ausführunsformen der Erfindung sind in den Unteransprüchen gekennzeichnet.

Die Erfindung beruht auf dem Prinzip, die zu verbindenden Blechteile zwar formschlüssig zuzuordnen, aber nur kraftschlüssig zu halten. Zu diesem Zweck ist auf dem einen Blechelement ein Zentrieransatz mit keilförmiger Ausnehmung angeordnet und auf dem anderen Blechelement eine entsprechende Zentrierausnehmung. Der Zentrieransatz wird dabei durch die Zentrierausnehmung gesteckt und in die entstehende keilförmige Aufnahmeöffnung zwischen der Oberfläche des einen Bleches und einer Schräge der keilförmigen Ausnehmung ein Federstahldraht verspannt. Die Neigung der Schräge liegt dabei im Bereich des Selbsthemmungswinkels, so daß es bei Erschütterungen der gesamten Vorrichtung nicht zu einem Lösen sondern im Gegenteil zu einer immer festeren Verspannung der Blechelemente untereinander kommt. Durch das verwendete Keilprinzip wird z. B. eventuell durch Bearbeitung der Bleche auftretende Spielluft automatisch beseitigt, so daß sich die Verbindung z. B. bei Schüttelbeanspruchung nicht lockert sondern durch eine Art Servoeffekt immer fester verspannt.

Trotz dieser festen Verbindung können die Blechelemente z. B. zu Servicezwecken leicht durch Ausschwenken des Federdrahtes aus der keilförmigen Ausnehmungen voneinander getrennt werden.

Durch die erfindungsgemäße Vorrichtung ergeben sich geringe Fertigungskosten, eine einfache Montage der Blechelemente zueinander ohne Haltevorrichtungen, und eine leichte Demontierbarkeit.

Die Blechelemente können einer kostengünstigen Oberflächenbeschichtung unterzogen werden, da keine Gefahr der Beschädigung dieser 'Oberflächenbeschichtung durch Schweißen etc. besteht.

Ausführungsformen der Erfindung sind in den Zeichnungen dargestellt und werden im folgenden beispielsweise näher beschrieben. Es zeigen
Fig. 1 eine Explosionsdarstellung eines Druckerbockes mit der erfindungsgemäßen Vorrichtung,
Fig. 2 eine Schnittdarstellung der Vorrichtung im zusammengebauten Zustand und
Fig. 3, 4 und 5 verschiedene Ausgestaltungen der erfindungsgemäßen Vorrichtung.

In einer hier nicht im einzelnen dargestellten Druckeinrichtung ist zur Halterung des Druckwagens ein Druckerbock vorgesehen. Dieser Druckerbock besteht aus einem ersten im Stanzverfahren hergestellten Blechelement 1 und weiteren als Seitenelemente dienenden zweiten Blechelementen 2. Das erste Blechelement 1 weist dabei an seinen Seitenwänden ausgebildete Zentrieransätze 3 auf, die mit entsprechenden Zentrierausnehmungen 4 des zweiten Blechelementes zusammenarbeiten.

An den zum leichteren Einführen in die Zentrierausnehmung 4 oben abgeschrägten Zentrieransätzen 3 sind keilförmige Ausnehmungen 5 ausgebildet, wobei mindestens in den durch die Zentrierausnehmungen 4 greifenden Teil der Zentrieransätze 3 eine Seitenfläche 6 der keilförmigen Ausnehmung 5 als Schräge ausgebildet ist. Der Sockel der Zentrieransätze 3 weist gemäß Fig. 2 ein Paßteil 7 auf bzw. ist als solches ausgeformt.

Beim Zusammenstecken des ersten und zweiten Blechelementes greift dieses Paßteil 7 in einen entsprechenden Paßschlitz 8 der Zentrierausnehmung ein und wird von diesem Paßschlitz 8 seitlich spielfrei geführt.

Die Länge der Zentrieransätze wird nun so ausgebildet, daß im zusammengesteckten Zustand die Zentrieransätze 3 mit ihren oberen Teilen durch die Zentrierausnehmungen ragen und zwar soweit, daß die Oberfläche 9 des die Zentrierausnehmung 4 tragende Blechelementes 2 und die Schräge 6 der keilförmigen Ausnehmung 5 eine keilförmige Aufnahmeöffnung mit selbsthemmendem Öffnungswinkel für einen federnd in die Aufnahmeöffnung eingreifenden Federdraht 10 bilden.

Der aus Federstahldraht bestehende Federdraht 10 ist nun entsprechend der Darstellung der Fig. 3 in seiner Ruhelage (gestrichelte Darstellung) V-förmig vorgebogen und wird zum Verbinden der beiden Blechelemente 1 und 2 mit seinem V-förmigen Teil 11 über den Zentrieransatz 3/1 der zwei keilförmige Ausnehmungen 5 aufweist, gesteckt, so daß er den Zentrieransatz klammerförmig umfaßt. Dann werden die Arme 12 des Federdrahtes 10 entsprechend der dargestellten Pfeilrichtung nach vorne geschwenkt und in den Ausnehmungen 5 der Zentrieransätze 3/2 verrastet. Der Federdraht 10 drückt nun infolge seiner elastischen Wirkung über die Schräge 6 das Blechelement 2 gegen das Blechelement 1. Die Neigung der Schräge 6 ist so ausgebildet, daß sie unterhalb des Selbsthemmungswinkels liegt, wodurch eine bei der Bearbeitung der Bleche auftretende Spielluft automatisch beseitigt wird, und die Verbindung sich durch eine Art Servoeffekt bei Schüttelbeanspruchung immer fester verspannt.

Entsprechend der Darstellung der Fig. 3 ist damit das Blechelement 2 über die Verspannpunkte 13 mit den Ausnehmungen der Zentrieransätze 3/2 und 3/1 fest verbunden.

Bei der in den Fig. 1 bis 3 dargestellten Ausführungsformen der Vorrichtung sind an den Zentrierausnehmungen 4 senkrecht zu dem Paßschlitz 8 verlaufende im Aufnahmebereich des Federdrahtes liegende scharfkantige Queröffnungen 14 vorgesehen. Die Queröffnungen 14 erleichtern nun einerseits die Herstellung der Aufnahmeöffnung 8 im Stanzverfahren, wobei sich eine eindeutig definierte Länge des Paßschlitzes 8 ergibt, andererseits aber weisen die Queröffnungen 14 scharfe Kanten auf, die sich an den Federdraht 10 anlegen und zu einer guten elektrischen Verbindung zwischen den beiden Blechteilen 1 und 2 führen. Zur Erzielung einer optimalen elektromagnetischen Verträglichkeit ist diese gute leitende Verbindung zwischen den Blechelementen untereinander notwendig.

Für die Ausgestaltung der Vorrichtung und insbesondere der Anordnung der Zentrieransätze mit ihren entsprechenden Zentrierausnehmungen auf den Blechelementen ergeben sich nun eine Vielzahl von Möglichkeiten. So sind bei einer Ausgestaltung der Vorrichtung entsprechend der Fig. 4 drei Zentrieransätze mit nur jeweils einer Zentrierausnehmung im Winkel zueinander angeordnet. Ein länglicher Federdraht wird dabei zunächst (gestrichelte Darstellung) in der keilförmigen Ausnehmung des unteren Zentrieransatzes 3 eingelegt und dann aus der Ruhelage entsprechend der Pfeilrichtung verschwenkt und in der Ausnehmung der oberen Zentrierausnehmung 3 verrastet. Gleichzeitig greift dabei auch der Federdraht mit seinem mittleren Teil in die Ausnehmung des mittleren Zentrieransatzes ein,

Werden entsprechend der Ausführungsform der Fig. 5 vier Zentrieransätze in Reihe angeordnet, die jeweils nur eine Zentrierausnehmung aufweisen, so kann Federdraht 10 entsprechend W-förmig ausgebildet sein. Er wird dann beim Zusammensetzen der Vorrichtung aus der gestrichelt dargestellten Ruhelage in die Arbeitslage verschwenkt und in den keilförmigen Ausnehmungen verklemmt. Anstelle eines durchgehend verlaufenden Federdrahtes der zwischen mehreren Ausnehmungen verspannt wird, ist es auch möglich z. B. den Federdraht einseitig fest mit dem Blechelement 2 zu verbinden und nur sein freies Ende in eine Ausnehmung des Zentrieransatzes zu verschwenken.

Ordnet man auf einem Zentrieransatz entsprechend dem Zentrieransatz 3/1 zwei Ausnehmungen 5 an, so kann der Federdraht V-förmig ausgebildet sein, und in der Art einer Klammer den Zentrieransatz umfassen.

Bei den dargestellten Ausführungsbeispielen sind die Blechelemente samt ihren Zentrieransätzen und Zentrierausnehmungen einstückig im Stanzverfahren hergestellt. Es ist jedoch auch möglich, die Zentrieransätze und die Zentrierausnehmungen gesondert auszubilden und dann auf den entsprechenden Elementen zu befestigen.

## Patentansprüche

1. Vorrichtung zum Verbinden von Wandelementen (1, 2), für Druckerböcke in Druckeinrichtungen, gekennzeichnet durch einen auf einem ersten Blechelement (1) angeordneten Zentrieransatz (3/1, 3/2) mit einer daran ausgebildeten keilförmigen Ausnehmung (5), eine auf einem zweiten Blechelement (2) angeordnete Zentrierausnehmung (4) zur Aufnahme des Zentrieransatzes (3), wobei der Zentrieransatz durch die Zentrierausnehmung (4) anschlagbegrenzt soweit hindurchgreift, daß die Oberfläche (9) des die Zentrierausnehmung (4) tragenden Blechelementes (2) und eine Schräge (6) der keilförmigen Ausnehmung (5) eine keilförmige Aufnahmeöffnung mit selbsthemmendem Öffnungswinkel für einen federnd in die Aufnahmeöffnung eingreifenden Federdraht (₁₀) bildet.

2. Vorrichtung nach Anspruch 1, dadurch gekennzeichnet, daß der Federdraht (10) zwischen mindestens zwei entsprechend angeordneten Ausnehmungen (5) der Zentrieransätze verspannt ist.

3. Vorrichtung nach Anspruch 2, dadurch gekennzeichnet, daß an jeder Seite eines Zentrieransatzes (3/1) eine keilförmige Ausnehmung (5) angeordnet ist und daß der Federdraht (10) den Zentrieransatz (3/1) über die Ausnehmungen (5) klammerförmig umfaßt.

4. Vorrichtung nach einem der Ansprüche 1 bis 3, dadurch gekennzeichnet, daß die Zentrierausnehmung (4) einen längsverlaufenden Paßschlitz (8) aufweist, in den der Zentrieransatz (3) über ein an seinem Sockel ausgebildetes Paßteil (7) eingreift.

5. Vorrichtung nach Anspruch 4, dadurch gekennzeichnet, daß senkrecht zu dem Paßschlitz (8) verlaufend an dessen Ende im Aufnahmebereich des Federdrahtes scharfkantige Queröffnungen (14) vorgesehen sind.

6. Vorrichtung nach einem der Ansprüche 1 bis 4, dadurch gekennzeichnet, daß die Blechelemente (1, 2) mit ihren Zentrieransätzen (3) oder Ausnehmungen (4) einstückig als Stanzteil ausgebildet sind.

## Claims

1. Mechanism for joining component walls (1, 2), for printer frames in printers, characterized by a centring. wedge (3/1, 3/2), arranged on a first component plate (1) and having a wedge-shaped cutout (5), a centring cutout (4), arranged on a second component plate (2), for accepting the centring wedge (3), the centring wedge reaching in a stop-limited fashion through the centring cutout (4) to such an extent that the surface (9) of the component plate (2) bearing the centring cutout (4) forms, together with a bevel (6) of the wedge-shaped cutout (5), a wedge-shaped cutout (5), a wedge-shaped receiving opening with self- locking aperture angle for a spring wire (10) engaging resiliently in the receiving opening.

2. Mechanism according to Claim 1, characterized in that the spring wire (10) is tensioned between at least two correspondingly arranged cutouts (5) of the centring wedge.

3. Mechanism according to Claim 2, characterized in that a wedge-shaped cutout (5) is arranged at each side of a centring wedge (3/1), and in that the spring wire (10) embraces the centring wedge (3/1) via the cutouts (5) like a clamp.

4. Mechanism according to one of Claims 1 to 3, characterized in that the centring wedge (4) has a longitudinally extending mating slot (8), into which the centring wedge (3) engages via a mating part (7) constructed on its base.

5. Mechanism according to Claim 4, characterized in that sharp-edged transverse openings (14) are provided running perpendicular to the mating slot (8) at the end thereof in the receiving zone of the spring wire.

6. Mechanism according to one of Claims 1 to 4, characterized in that the component plates (1, 2) are constructed as a stamping in one piece with their centring wedges (3) or cutouts (4).

## Revendications

1. Dispositif pour relier des éléments de paroi (1, 2) pour des supports d'imprimantes dans des dispositifs d'impression, caractérisé par un élément de centrage saillant (3/1, 3/2), disposé sur un premier élément de tôle (1) et comportant un évidement en forme de coin (5) ménagé dans cet élément de centrage saillant, un évidement de centrage (4) ménagé dans un second élément de tôle (2) et servant à recevoir l'élément de centrage saillant (3), qui traverse l'évidement de centrage (4), en étant limité par des butées, de telle sorte que la surface (9) de l'élément de tôle (2) comportant l'évidement de centrage (4) et une partie oblique (6) de l'évidement en forme de coin (5) forment une ouverture de réception en forme de coin possédant un angle d'ouverture réalisant un autoblocage pour un fil formant ressort (10) s'engageant élastiquement dans l'ouverture de réception.

2. Dispositif suivant là revendication 1, caractérisé par le fait que le fil formant ressort (10) est tendu entre au moins deux évidements (5), disposés de façon correspondante, des éléments de centrage saillants.

3. Dispositif suivant la revendication 2, caractérisé par le fait qu'un évidement en forme de coin (5) est ménagé de chaque côté d'un élément de centrage saillant (3/1) et que le fil formant ressort (10) entoure l'élément de centrage saillant (3/1) au niveau des évidements (5), à la manière d'une pince.

4. Dispositif suivant l'une des revendications 1 à 3, caractérisé par le fait que l'évidement de centrage (4) possède une fente longitudinale d'adaptation (8), dans laquelle l'élément de centrage saillant (3) s'engage par l'intermédiaire d'un élément d'adaptation (7) formé sur le pied de cet élément saillant.

5. Dispositif suivant la revendication 4, caractérisé par le fait que des ouvertures transversales à arêtes vives (14) sont prévues perpendiculairement à la fente d'adaptation (8), à l'extrémité de cette dernière dans la zone de logement du fil formant ressort.

6. Dispositif suivant l'une des revendications 1 à 4, caractérisé par le fait que les éléments de tôle (1, 2) munis de leurs éléments de centrage saillants (3) ou de leurs évidements (4) sont réalisés d'un seul tenant sous la forme d'une pièce découpée.
